# EUROPÄISCHE PATENTSCHRIFT

(11) **EP 0 568 028 B1**
(45) Veröffentlichungstag und Bekanntmachung des Hinweises auf die Patenterteilung: **26.06.1996**
(21) Anmeldenummer: 93106862.1
(22) Anmeldetag: 28.04.1993
(51) Int. Cl.: H01F 7/16, H02K 41/02

(54) **Elektromagnetischer Linearmotor**
Electromagnetic linear motor
Moteur linéaire électromagnétique

(30) Priorität: 30.04.1992 DE 4214284
(43) Veröffentlichungstag der Anmeldung: 03.11.1993
(73) Patentinhaber: Jos. Schneider Optische Werke Kreuznach GmbH & Co. KG, D-55543 Bad Kreuznach (DE)
(72) Erfinder: Auerbach, Klaus, W-6550 Bad Kreuznach (DE)
(74) Vertreter: Beckensträter, Margarethe

(56) Entgegenhaltungen:
- EP-A- 0 078 324
- EP-A- 0 078 324
- EP-A- 0 146 421
- EP-A- 0 157 630
- EP-A- 0 458 294
- DE-A- 3 905 992
- US-A- 4 127 835
- US-A- 4 635 683
- US-A- 4 767 097
- US-A- 5 012 144
- DATENBLATT VENTIL HVM 100, SCHNEIDER-FEINWERKTECHNIK
- BAULEMENTE DER FEINMECHANIK, O'RICHTER,R.V.; Voss Verlag Technik S332

## Beschreibung

Die Erfindung betrifft einen elektromagnetischen Linearmotor bestehend aus einem Anker, zwei inneren Polschuhen, zwei äußeren Polschuhen, zwei Permanentmagneten sowie einer Spule.

Es sind elektromagnetische Antriebssysteme mit vier magnetisch aktiven Luftspalten als sogenannte Torque- oder Drehankermotoren (Drehmomentmotoren) bekannt, die als Ausgangsgröße eine Drehbewegung bzw. ein Drehmoment abgeben, welches durch geeignete Maßnahmen in eine Linearbewegung umgeformt werden kann. Diese Systeme haben den Nachteil, daß bei der Umformung der Dreh- in eine Linearbewegung Querkräfte entstehen, die abgefangen oder abgewandelt werden müssen. Ein weiterer Nachteil ist, daß die in den Luftspalten der Polflächen erzeugte Kraft über einen Hebelarm auf den anzusteuernden Ventilkolben übertragen werden muß, wodurch die Kraft entsprechend den Hebelarmverhältnissen herabgesetzt wird. Außerdem reduziert die an dem Hebelarm angreifende Masse des Ventilkolbens die Eigenfrequenz erheblich.

Desweiteren sind Linearantriebe mit zwei magnetisch aktiven Luftspalten bekannt oder auch Linearmotoren mit vier Luftspalten, bei denen jedoch nur zwei Luftspalte magnetisch aktiv sind, während die beiden anderen Luftspalte passiv sind. Sie dienen zum Schließen des Magnetkreises und stellen einen zusätzlichen Widerstand dar.

Aus der europäischen Patentanmeldung EP-A 0078324 vom 30.4. 1982 ist ein polarisiertes Relais mit vier aktiven Luftspalten bekannt.

Aufgabe der Erfindung ist es, ein elektromagnetisches Antriebssystem als Alternative zum bekannten Drehmomentmotor (Torquemotor) zu schaffen, das als Betätigungsglied zur Verstellung elektrohydraulischer Servoventile auch für gasförmige Medien verwendet werden kann, wobei die Forderungen kleinstmöglicher Bauform sowie geringster elektrischer Leistung für ein Ventil mit hydraulischer Durchflußleistung von 15 Litern pro Minute in einstufiger Bauart erfüllt werden soll. Gleichzeitig soll der Aufbau des Antriebssystems so einfach wie möglich sein, damit eine kostengunstige Herstellung zu großen Stückzahlen in industrieller Serienfertigung erzielt wird.

Erfindungsgemäß wird diese Aufgabe gelöst durch die im kennzeichnenden Teil des Patentanspruchs 1 wiedergegebenen Merkmale. Vorteilhafte Weiterbildungen des ErErfindungsgedankens ergeben sich aus den Unteransprüchen.

Durch die Erfindung wird ein im Aufbau einfacher und kostengünstig herstellbarer Linearmotor geschaffen, der hervorragende Leistungsdaten besitzt. Denn durch Anordnung von vier magnetisch aktiven Luftspalten können bei minimalster Baugröße die vorteilhaften Eigenschaften der Drehmomentmotore wie Linearität, Ansprechempfindlichkeit, Dynamik und Kraftausbeute bezogen auf die elektrische Eingangsleistung auf ein lineares Antriebselement übertragen werden.

Weitere Merkmale, Einzelheiten und Vorteile der Erfindung ergeben sich aus der nachfolgenden Beschreibung anhand der anhängenden Zeichnung, in der Ausführungsbeispiele der Erfindung dargestellt sind.

Es zeigen:
- Fig. 1: schematisch den Aufbau eines elektromagnetischen Linearmotors gemäß der Erfindung in stromloser Mittelstellung mit prinzipiellem Magnetfeldverlauf der Permanentmagnete im Längsschnitt in Draufsicht.
- Fig. 2a und 2b: schematisch den gleichen Linearmotor mit prinzipiellem Magnetfeldverlauf, jedoch überlagert durch in die Spule eingeprägten Gleichstrom für Auslenkung des Ankers sowohl in die eine Richtung (nach rechts gemäß Zeichnung) als auch in die andere Richtung (nach links gemäß Zeichnung) im Längsschnitt in Draufsicht, wie es für den Betrieb eines 4/3-Wegeventils erforderlich ist.
- Fig. 3a: die Bauform einer vorteilhaften Ausführungsform eines erfindungsgemäßen elektromagnetischen Linearmotors im Längsschnitt in Draufsicht, Fig. 3b einen Schnitt in der Ebene B-B nach Fig. 3a und Fig. 3c einen Schnitt in der Ebene A-A nach Fig. 3a.
- Fig. 4: die Bauform einer solchen vorteilhaften Ausführungsform eines erfindungsgemäßen elektromagnetischen Linearmotors mit integrierter Federzentrierung, die eine komplette, an ein elektrohydraulisches Servoventil adaptierbare Baugruppe bildet, im Längsschnitt in Draufsicht.
- Fig. 5a: eine andere vorteilhafte Ausführungsform eines erfindungsgemäßen elektromagnetischen Linearmotors, wobei hier die Polschuhe U-förmig ausgebildet sind, im Längsschnitt in Draufsicht, und Fig. 5b einen Schnitt in der Ebene C-C nach Fig. 5a.
- Fig. 6a: eine weitere vorteilhafte Ausführungsform eines erfindungsgemäßen elektromagnetischen Linearmotors, bei dem eine andere Anordnung der Permanentmagnete gewählt wurde, im Längsschnitt in Draufsicht und Fig. 6b einen Schnitt in der Ebene D-D nach Fig. 6a sowie
- Fig. 7: eine Ausführungsform eines Linearmotors entsprechend dem nach Fig. 4 mit adaptiertem elektrohydraulischen Servoventil im Längsschnitt in Draufsicht.

Fig. 1 zeigt schematisch den Aufbau eines erfindungsgemäßen elektromagnetischen Linearmotors in stromloser Mittelstellung. Ein solcher findet hauptsächlich Verwendung zur Betätigung von Hydraulik- bzw. Pneumatikservoventilen oder anderen Ventilen, z.B. für gasförmige Medien. Der Linearmotor baut sich auf aus einem zentrisch angeordneten Anker 4 bestehend aus der Ankerwelle 1 und den beiden Ankerscheiben 2 und 3, die fest mit der Ankerwelle 1 verbunden sind. Über die Ankerwelle 1 ist eine Spule 12 angeordnet. Der Anker 4 bildet mit den inneren Polschuhen 5 und 5' sowie den äußeren Polschuhen 6 und 6', welche mit den Permanentmagneten 7 und 7' verbunden und magnetisch polarisiert sind, ein Luftspaltsystem aus vier magnetisch aktiven Luftspalten 8, 9, 10 und 11 mit in jedem Luftspalt gleichem magnetischen Fluß. In der Mittelstellung des Ankers 4 sind die vier Luftspalte 8, 9, 10 und 11 gleich groß. Die durch die magnetische Induktion der Permanentmagnete 7 und 7' in den Luftspalten erzeugten Kräfte heben sich gegenseitig auf: der Anker ist kraftausgeglichen. Durch Einprägen eines Gleichstromes in die Spule 12 entsteht im Anker 4 ein Magnetfeld, welches eine auf den Anker wirkende resultierende Kraft erzeugt. Die Größe und Wirkrichtung dieser Kraft ist proportional abhängig von der Größe und Polarität des eingeprägten Gleichstromes. Mittels Anbringung einer Feder an den Anker 4 kann diese Kraft in eine Hubbewegung umgewandelt werden. Die mit Pfeilen versehenen strichpunktierten Linien kennzeichnen den jeweiligen zwangsläufigen Magnetfeldverlauf M1 und M2 sowie M'1 und M'2 der Permanentmagnete 7 sowie 7'. N steht jeweils für den magnetischen Nordpol und S für den magnetischen Südpol.

Fig. 2a und Fig. 2b zeigen den gleichen Linearmotor wie in Fig. 1 mit überlagertem Magnetfeldverlauf durch eingeprägten Gleichstrom in die Spule für Auslenkung in die eine (Fig. 2a) als auch in die andere Richtung (Fig. 2b). Gleiche Bezugszeichen bezeichnen gleiche Teile wie in Fig. 1 und die Magnetfeldverläufe.

In den Fig. 3a, 3b und 3c ist die Bauform einer in Fig. 1 sowie in Fig. 2a und 2b schematisch dargestellten vorteilhaften Ausführungsform eines erfindungsgemäßen elektromagnetischen Linearmotors näher veranschaulicht. Der elektromagnetische Linearmotor baut sich wieder auf aus dem zentrisch angeordneten Anker 4 bestehend aus der Ankerwelle 1 und den beiden Ankerscheiben 2 und 3, die fest mit der Ankerwelle 1 verbunden sind. Über die Ankerwelle 1 ist eine Spule 12 angeordnet, deren Innendurchmesser zum Außendurchmesser der Ankerwelle 1 ein Radialspiel R aufweist. Je ein halbschalenförmiger innerer Polschuh 5 und 5' ist mittels je eines Permanentmagneten 7 bzw. 7' mit je einem halbschalenförmigen äußeren Polschuh 6 bzw. 6' verbunden. Die inneren Polschuhe 5 und 5' sind zu den äußeren Polschuhen 6 und 6' so fixiert, daß der axiale Abstand der Halbkreisringflächen 14 und 14' der inneren Polschuhe 5 und 5' zu den Halbkreisringflächen 15 und 15' der äußeren Polschuhe 6 und 6' genau so groß ist wie der axiale Abstand der Halbkreisringflächen 16 und 16' der inneren Polschuhe 5 und 5' zu den Halbkreisringflächen 17 und 17' der äußeren Polschuhe 6 und 6'. Die Permanentmagnete sind so polarisiert, daß die inneren Polschuhe 5 und 5' z.B. den magnetischen Südpol S und die äußeren Polschuhe 6 und 6' z.B. den magnetischen Nordpol N bilden. Wird nun in die Spule 12 ein Gleichstrom eingeprägt, so bildet sich im Anker 4 ein Magnetfeld aus, welches einen Magnetfluß erzeugt, dessen Größe und Richtung von der Größe des eingeprägten Gleichstromes und seiner Polarität abhängt. Der durch die Spule 12 und die Permanentmagnete 7 und 7' erzeugte magnetische Fluß fließt jeweils parallel, und die magnetische Induktion, die in den Luftspalten 8, 9, 10, 11 wirkt, addiert sich. Die durch die Induktion in den Luftspalten 8, 9, 10, 11 erzeugte Kraft wirkt auf den Anker 4 und kann von diesem durch geeignete Maßnahmen abgegriffen oder durch eine Federzentrierung in eine Hubbewegung umgewandelt werden. Die inneren Polschuhe 5, 5' und die äußeren Polschuhe 7, 7' können vorteilhaft durch Tiefziehen hergestellt sein. Die halbschalenförmige Ausgestaltung der inneren Polschuhe 5, 5' und der äußeren Polschuhe 6, 6' erlaubt auch die Verwendung halbschalenförmiger Permanentmagnete 7, 7' als Segmentmagnete aus Oxit, wie sie in permanentmagnetisch erregten Gleichstrommotoren Verwendung finden und die sehr preiswert sind.

Fig. 4 zeigt die Bauform eines elektromagnetischen Linearmotors gemäß Fig. 1 bis 3c, bei der die durch Verbindung der inneren Polschuhe 5 und 5' mit den äußeren Polschuhen 6 und 6' durch die Permanentmagnete 7 und 7' entstandenen Magnetsysteme 35 und 35' an der rechten Seite (gemäß Zeichnung) an einem Ventiladapter 18 und an der linken Seite (gemäß Zeichnung) an einem Justageflansch 19 befestigt sind. Die Übertragung der Kraft und/oder Bewegung erfolgt am Anschluß a. Der Ventiladapter 18 und der Justageflansch 19 übernehmen die Zentrierung der Magnetsysteme 35 und 35' zu dem Anker 4. Sie bestehen aus antimagnetischem Material und sind maßlich so ausgebildet, daß sie die Hubbegrenzung des Ankers 4 übernehmen und ein magnetisches Festkleben des Ankers 4 an den Polflächen der inneren Polschuhe 5 und 5' oder der äußeren Polschuhe 6 und 6' verhindern. Die Magnetsysteme 35, 35', der Anker 4 und die Spule 12 sind rotationssymmetrisch ausgebildet. Der Ventiladapter 18 kann mittels Schrauben 18', 18'' an den äußeren Polschuhen 6, 6' der Magnetsysteme 35 und 35' befestigt sein; jedoch kann auch eine kostengünstigere Verbindung von Magnetsystemen und Ventiladapter durch Verkleben oder Verschweißen, durch Umbördeln oder durch eine Schnappverbindung hergestellt werden.

An der linken Seite (gemäß Zeichnung) des Ankers 4 befindet sich ein zylinderförmiger Ansatz 20, in dessen Zentrum ein Stift 21 eingebracht ist, der an seinem hinteren Ende ein Gewinde besitzt. In dem Justageflansch 19 befindet sich ein Federlager 22, das z. B. über ein Gewinde in dem Justageflansch 19 axial verschiebbar ist. Das Federlager 22 hält zwei Kronenfedern 23 und 23', die am Innendurchmesser in eine Nabe 24 und 24' und am Aussendurchmesser in das Federlager 22 eingebördelt sind. Durch einen Ring oder ein Distanzrohr 25 sind die Kronenfedern 23 und 23' so weit vorgespannt, das durch die Hubbewegung des Ankers 4 keine Wechselbeanspruchung der Kronenfedern 23 und 23' eintreten kann. Mittels einer Mutter 26 ist das Federlager 22 fest gegen den zylinderförmigen Ansatz 20 des Ankers 4 gespannt. Durch Drehen des Federlagers 22 im Gewinde des Justageflansches 19 wird der Anker 4 so lange axial verschoben, bis die vier magnetisch aktiven Luftspalte 8, 9, 10 und 11, gebildet durch die Luftspaltflächen aus der Überschneidung der Halbkreisringflächen 14 und 14' sowie 16 und 16' der inneren Polschuhe mit den Ankerscheiben 2 und 3 einerseits und der Überschneidung der Halbkreisringflächen 15 und 15' sowie 17 und 17' der äußeren Polschuhe 6 und 6' mit den Ankerscheiben 2 und 3, gleich groß sind. Diese Stellung des Ankers 4 wird über eine Kontermutter 27 fixiert und bestimmt die Mittelstellung des Ankers 4 in stromlosem Zustand. Das Federlager 22 übernimmt zum einen die Federzentrierung des Ankers, zum anderen auch seine radiale Zentrierung. Der Justageflansch 19 kann mittels Schrauben 19', 19'' an den äußeren Polschuhen 6, 6' befestigt sein; jedoch kann auch hier eine kostengünstigere Verbindung von Magnetsystemen und Justageflansch durch Verkleben oder Verschweißen, durch Umbördeln oder durch eine Schnappverbindung hergestellt werden.

Ein Aufbau des Federlagers 22 mit Kronenfedern 23, 23' und darauf applizierten Dehnungsmeßstreifen bieten den Vorteil, Kronenfedern von geringer Steifigkeit verwenden zu können und mittels einer elektrischen Dehnungs-Rückführung über die Dehnungsmeßstreifen und einen elektrischen Verstärker die Hysterese und die Ansprechempfindlichkeit zu verringern und eine höhere Stabilität und Leistungsausbeute zu erreichen unter dem Einfluß von Strömungskräften durch einen angebauten Steuerkolben (vgl. auch zu Fig. 7).

Auf der rechten Seite (gemäß Zeichnung) des Ankers 4 befindet sich ebenfalls ein zylinderförmiger Ansatz 28, der einen Zentriersitz 29 besitzt, an den sich ein Innengewinde 30 anschließt. In den Zentriersitz 29 setzt sich der Zentrierbund 31 einer an einer weiteren Kronenfeder 32 befestigten Nabe 33. Die Kronenfeder 32 ist am Außendurchmesser in einen Ring 34 eingebördelt, der in dem Ventiladapter 18 durch maßliche Festlegung derart fixiert ist, daß die Kronenfeder 32 in der Mittelstellung des Ankers 4 durch die Anlage des Zentrierbundes 31 der Nabe 33 im Zentriersitz 29 so weit vorgespannt ist, daß selbst bei Hubrichtung entgegen der Vorspannung der Kronenfeder 32 diese nicht bis auf Null entspannt werden kann. Die Kronenfeder 32 hat eine im Verhältnis zu dem Federlager 22 vernachlässigbar geringe Federrate, um etwaige Spiele auszugleichen, und hat im übrigen nur die Aufgabe der radialen Zentrierung des Ankers 4 auf der rechten Seite (gemäß Zeichnung). In dem Gewinde 30 des Ankers 4 kann eine Koppelstange befestigt sein, die dann den Hub oder die Kraft des elektromagnetischen Linearmotors auf einen Servoventilkolben überträgt (Anschluß a).

Im übrigen bezeichnen in Fig. 4 gleiche Bezugsziffern gleiche Teile wie in den Fig. 1 bis 3c.

Fig. 5a und 5b zeigen ein anderes Ausführungsbeispiel eines erfindungsgemäßen elektromagnetischen Linearmotors. Gleiche Bezugsziffern bezeichnen gleiche Teile wie im Ausführungsbeispiel gemäß Fig. 4. Bei dem elektromagnetischen Linearmotor nach Fig. 5a und 5b sind sowohl die inneren Polschuhe 36 und 36' als auch die äußeren Polschuhe 37 und 37' U-förmig ausgebildet. Die Permanentmagnete 38 und 38' haben eine rechteckige Form. Dadurch können die inneren Polschuhe 36 und 36' sowie auch die äußeren Polschuhe 37 und 37' als einfache Blechbiegeteile ausgeführt werden. Als Magnetwerkstoff für die Permanentmagnete können Seltene Erden verwendet werden. Hierdurch kann eine optimale Abstimmung der magnetischen Leistung in Bezug auf die Baugröße des elektromagnetischen Linearmotors vorgenommen werden.

Bei dem in Fig. 6a und 6b gezeigten weiteren Ausführungsbeispiel eines erfindungsgemäßen elektromagnetischen Linearmotors, bei dem wieder gleiche Bezugsziffern gleiche Teile wie in Fig. 4 bezeichnen, sind die inneren Polschuhe 41 und 41' und die äußeren Polschuhe 42 und 42' U-förmig ausgebildet und gegenüberliegend, jeweils paarweise um 90° zueinander versetzt angeordnet. Dadurch vergrößert sich der Einbauraum für die Spule 43, und der Linearmotor kann bei gleichem Wert des ohmschen Widerstandes der Spule 43, wie für die Spule 12 des Linearmotors nach Fig. 3a bis 3c festgelegt, kürzer gebaut werden. Die Permanentmagnete 39 und 40 sind als Ringmagnete ausgebildet, die über den Ankerscheiben 2 und 3 stirnseitig zwischen den inneren Polschuhen 41 und 41' und den äußeren Polschuhen 42 und 42' eingebaut und in axialer Richtung polarisiert (magnetisiert) sind. Durch den Einbau der Permanentmagnete 39 und 40 in unmittelbarer Nähe der Luftspalte 8, 9, 10, 11 wird der magnetische Streufluß erheblich reduziert.

Wenn die Baulänge des Linearmotors nach Fig. 6a der Baulänge des Linearmotors nach Fig. 4 entsprechen darf, kann bei der Ausführungsform gemäß Fig. 6a der ohmsche Widerstand der Spule 43 durch Verwendung eines dickeren Spulenwickeldrahtes verringert und somit die elektrische Leistung des Linearmotors herabgesetzt werden. Man hat also mehrere Parameter zur Verfügung, um eine optimale Auslegung des Linearmotors nach den jeweiligen Prioritäten wie elektrische Leistung, Baugröße und Herstellkosten vornehmen zu können.

Figur 7 zeigt die Ausführungsform eines Linearmotors gemäß Fig. 4 mit einem adaptierten elektrohydraulischen Servoventil. Gleiche Bezugsziffern bezeichnen gleiche Teile wie in Fig. 4, so daß zur Beschreibung des Linearmotors auf die Beschreibung der Fig. 4 verwiesen werden kann. Der Ventiladapter 18 besitzt im vorderen Bereich ein Innengewinde 44, in das der Steuerzylinder 45 eines als Einbauventil ausgebildeten Hydraulikservoventils 46 eingeschraubt ist. In die Bohrung 47 des Steuerkolbens 48 sind eine Koppelstange 49 und ein Gewindestift 50 eingelassen, die in einer Gewindebuchse 51 stirnseitig aneinanderliegen. Eine Mutter 52 befestigt den Gewindestift 50 in einem am äußeren Ende des Steuerkolbens 48 befindlichen Innengewinde 53. Die Koppelstange 49 weist an ihrem dem Anker 4 zugewandten Ende ein Außengewinde 54 auf, über das sie im Innengewinde 30 des Ankers 4 in dessen zylinderförmigem Ansatz 28 eingeschraubt und so am Anker 4 befestigt ist. Mittels der Koppelstange 49 wird die Kraft des elektromagnetischen Linearmotors auf den Steuerkolben 48 des Hydraulikservoventils 46 übertragen, der dabei eine Hubbewegung ausführt und die - den jeweiligen hydraulischen Anschlüssen zugeordneten - Durchflußbohrungen 55 bis 58 im Steuerzylinder 45 öffnet oder schließt.

Auf der linken Seite (gemäß Zeichnung) des Linearmotors gemäß Fig. 7 sind auf der Kronenfeder 23' des Federlagers 22 darauf aufgeklebte Dehnungsmeßstreifen 59 ersichtlich, welche die oben bereits zu Fig. 4 geschilderten Vorteile bieten.

Die wesentlichen Daten einer praxisnahen Ausführungsform eines erfindungsgemäßen elektromagnetischen Linearmotors sind:

| | |
|---|---|
| Spulenwiderstand (20°C Celsius) | = 4,5 Ω, |
| maximaler Spulenstrom | = 650 mA, |
| maximale Ansteuerleistung | = 2 W, |
| Ankerkraft im mechanischen Nullpunkt | = 21 N. |

Die Baugröße einer praxisnahen Ausführungsform eines erfindungsgemäßen elektromagnetischen Linearmotors gemäß Fig. 3a, 3b, 3c, die für Kräfte von ca. 20 N ausgelegt ist, kann vorteilhaft so gewählt sein, daß bei im wesentlichen kreisrundem Querschnitt (vgl. Fig. 3b, 3c) der Außendurchmesser 34 mm und die Baulänge (der äußeren Polschuhe 6, 6', Fig. 3a) 35 mm betragen, so daß der Linearmotor ein Volumen von etwa 32 cm³ hat.

## Patentansprüche

1. Elektromagnetischer Linearmotor bestehend aus einem rotationssymmetrischen zentrisch angeordneten Anker (4), einer über dem Anker (4) angeordneten Spule (12), die mindestens eine Wicklung enthält, zwei gleichen, aus inneren Polschuhen (5, 5') und äußeren Polschuhen (6, 6') gebildeten, mittels je eines Permanentmagneten (7, 7') verbundenen und dadurch fest gepolten Magnetsystemen (35, 35'), die mit dem Anker (4) ein Luftspaltsystem aus vier in axialer Richtung veränderbaren magnetisch aktiven Luftspalten (8, 9, 10, 11) bilden, die in der Mittelstellung des Ankers (4) gleich groß sind, dadurch gekennzeichnet, daß die Magnetsysteme (35, 35') durch einen Ventiladapter (18) auf der einen Seite und einen Justageflansch (19) auf der anderen Seite fest miteinander verbunden sind, und daß der Anker (4) einerseits über ein Federlager (22), welches aus zwei außen am Federlager (22) befestigten und innen durch ein Distanzrohr (25) und zwei Naben (24, 24') vorgespannten Kronenfedern (23, 23') besteht, mit dem Justageflansch (19) radial zentriert und axial verschiebbar derart verbunden ist, daß ein genau definiertes Einstellen der Mittelstellung des Ankers (4) durch Drehen des Federlagers (22) im Gewinde des Justageflansches (19) möglich und diese Stellung mittels einer Kontermutter (27) arretierbar ist, und andererseits mit dem Ventiladapter (18) über eine weitere, im Vergleich zum Federlager (22) eine vernachlässigbar geringe Federsteifigkeit aufweisende, leicht vorgespannte Kronenfeder (32) radial zentrierend verbunden ist, so daß der elektromagnetische Linearmotor eine für sich gesehen eigenständige Baugruppe bildet, die aus einer stabilen, genau definierten Mittellage heraus zur stetigen, d. h. von Stromstärke und Polarität abhängigen geregelten und kontrollierten Betätigung elektrohydraulischer und elektropneumatischer Servoventile verwendbar ist.

2. Elektromagnetischer Linearmotor nach Anspruch 1, dadurch gekennzeichnet, daß die Magnetsysteme (35, 35') und die Spule (12) rotationssymmetrisch ausgebildet sind.

3. Elektromagnetischer Linearmotor nach Anspruch 1 und 2, dadurch gekennzeichnet, daß die inneren Polschuhe (36, 36') sowie die äußeren Polschuhe (37, 37') jeweils U-förmig ausgebildet sind.

4. Elektromagnetischer Linearmotor nach Anspruch 1 bis 3, gekennzeichnet durch Permanentmagnete (38, 38'), die die Form eines Rechtecks aufweisen.

5. Elektromagnetischer Linearmotor nach Anspruch 1 bis 4, dadurch gekennzeichnet, daß die inneren Polschuhe (41, 41') und die äußeren Polschuhe (42, 42') gegenüberliegend jeweils um 90° versetzt angeordnet und stirnseitig mit als Ringmagnete ausgebildeten, axial polarisierten Permanentmagneten (39, 40) verbunden sind.

6. Elektromagnetischer Linearmotor nach einem der Ansprüche 1 bis 5, dadurch gekennzeichnet, daß der durch die Spule (12) und der durch die Permanentmagnete (7, 7'; 38, 38'; 39, 40) erzeugte magnetische Fluß parallel zueinander fliessen und daß die magnetischen Induktionen, die in den Luftspalten (8, 9, 10, 11) wirken, sich addieren.

7. Elektromagnetischer Linearmotor nach einem der Ansprüche 1 bis 6, dadurch gekennzeichnet, daß der Aussendurchmesser der Ankerwelle (1) zum Innendurchmesser des Spulenkörpers der Spule (12 bzw. 43) ein Radialspiel (R) aufweist.

8. Elektromagnetischer Linearmotor nach einem der Ansprüche 1 bis 7, dadurch gekennzeichnet, daß der Anker (4) auf wenigstens einer Seite eine Koppelstelle besitzt, an der der Hub bzw. die Kraft des Motors abgreifbar ist.

9. Elektromagnetischer Linearmotor nach Anspruch 1 bis 8, dadurch gekennzeichnet, daß auf die Kronenfedern (23, 23') des Federlagers (22) Dehnungsmeßstreifen (59) aufgebracht sind.

## Claims

1. An electromagnetic linear motor, comprising a rotation-symmetrical centrally fitted anchor (4), a coil (12) which is fitted above the anchor (4) and which contains at least one winding, two identical magnet systems (35, 35') which are formed of inner pole shoes (5, 5') and outer pole shoes (6, 6') and connected, and thus permanently poled, by means of a respective permanent magnet (7, 7') and which form together with the anchor (4) and air-gap system of four magnetically active air-gaps (8, 9, 10, 11) which are changeable in the axial direction and which are of identical size in the central position of the anchor (4), **characterized in that** the magnetic systems (35, 35') are firmly interconnected by a valve adapter (18) on the one side and by an adjustment flange (19) on the other side, and that the anchor (4) is on the one hand connected, via a spring mount (22) which is composed of two crown springs (23, 23') which are fitted externally to the spring mount (22) and internally pretensioned by a spacer tube (25) and two hubs (24, 24'), radially centred with the adjustment flange (19) and axially displaceable in such a manner that a precisely defined setting of the middle position of the anchor (4) by rotation of the spring mount (22) in the thread of the adjustment flange (19) is possible and that this position can be arrested by means of a counter nut (27), and on the other hand connected in a centring manner to the valve adapter (18) via an additional slightly pretensioned crown spring (32) which, by comparison with the spring mount (22), has a negligibly low spring stiffness, so that the electromagnetic linear motor forms its own independent assembly group which can be used from a stable and precisely defined middle position for steady operation, i.e. regulated and controlled in dependence of current and polarity, of electro-hydraulic and electro-pneumatic servo-valves.

2. An electromagnetic linear motor according to Claim 1, **characterized in that** the magnet systems (35, 35') and the coil (12) are of rotation-symmetrical design.

3. An electromagnetic linear motor according to Claim 1 and 2, **characterized in that** the inner pole shoes (36, 36') as well as the outer pole shoes (37, 37') are each U-shaped.

4. An electromagnetic linear motor according to Claim 1 to 3, **characterized by** permanent magnets (38, 38') in the form of a rectangle.

5. An electromagnetic linear motor according to Claim 1 to 4, **characterized in that** the inner pole shoes (41, 41') and the outer pole shoes (42, 42') are arranged opposite each other and transposed by 90° and at the end connected to axially polarized permanent magnets (39, 40) which are designed as ring magnets.

6. An electromagnetic linear motor according to one of Claims 1 to 5, **characterized in that** the magnetic flow generated by the coil (12) and the magnetic flow generated by the permanent magnets (7, 7; 38, 38', 39, 40) flow parallel to each other, and that the magnetic inductions operative in the air-gaps (8, 9, 10, 11) add up.

7. An electromagnetic linear motor according to one of Claims 1 to 6, **characterized in that** the outside diameter of the anchor shaft (1) has a radial play (R) towards the inside diameter of the coil body of the coil (12 or 43).

8. An electromagnetic linear motor according to one of Claims 1 to 7, **characterized in that** the anchor (4) has on at least one side a coupling point where the lift or the force of the motor can be picked off.

9. An electromagnetic linear motor according to Claim 1 to 8, **characterized in that** expansion measuring strips (59) are attached to the crown springs (23, 23') of the spring mount (22).

## Revendications

1. Moteur linéaire électromagnétique composé d'un induit (4) symétrique en rotation et disposé de façon centrée, d'une bobine (12) disposée sur l'induit (4) et contenant au moins un enroulement, et de deux systèmes d'aimants (35, 35') identiques qui sont formés d'épanouissements polaires intérieurs (5, 5') et extérieurs (6, 6'), qui sont reliés à l'aide d'aimants permanents respectifs (7, 7') et qui ont ainsi une polarité fixe, lesquels systèmes d'aimants (35, 35') définissent avec l'induit (4) un système d'entrefers formé de quatre entrefers (8, 9, 10, 11) qui sont actifs magnétiquement, variables dans le sens axial et de la même taille quand l'induit (4) est dans la position centrale, caractérisé en ce que les systèmes d'aimants (35, 35') sont reliés fermement entre eux par un raccord à soupape (18), d'un côté, et par une bride d'ajustement (19), de l'autre côté, et en ce que l'induit (4) est relié d'un côté à la bride d'ajustement (19) en étant centré radialement et mobile axialement, par l'intermédiaire d'un palier à ressorts (22) qui se compose de deux ressorts en couronnes (23, 23') fixés au palier à ressorts (22), à l'extérieur, et précontraints par une douille d'écartement (25) et deux moyeux (24, 24'), à l'intérieur, de telle sorte qu'un réglage bien défini de la position centrale de l'induit (4) soit possible grâce à une rotation du palier à ressorts (22) dans le filetage de la bride d'ajustement (19) et que cette position puisse être arrêtée à l'aide d'un contre-écrou (27), tandis que l'induit (4) est relié de l'autre côté au raccord à soupape (18) en étant centré radialement, par l'intermédiaire d'un autre ressort en couronne (32) légèrement précontraint et présentant une rigidité de ressort très légèrement plus faible que le palier à ressorts (22), de sorte que le moteur linéaire électromagnétique forme un ensemble indépendant en soi qui peut être utilisé à partir d'une position centrale stable bien définie jusqu'à l'actionnement permanent, c'est-à-dire réglé et contrôlé en fonction de l'intensité du courant et de la polarité, de servo-soupapes électro-hydrauliques et électro-pneumatiques.

2. Moteur linéaire électromagnétique selon la revendication 1, caractérisé en ce que les systèmes d'aimants (35, 35') et la bobine (12) sont symétriques en rotation.

3. Moteur linéaire électromagnétique selon les revendications 1 et 2, caractérisé en ce que les épanouissements polaires intérieurs (36, 36') ainsi que les épanouissements polaires extérieurs (37, 37') ont une forme en U.

4. Moteur linéaire électromagnétique selon les revendications 1 à 3, caractérisé par des aimants permanents (38, 38') qui ont la forme d'un rectangle.

5. Moteur linéaire électromagnétique selon les revendications 1 à 4, caractérisé en ce que les épanouissements polaires intérieurs (41, 41') et extérieurs (42, 42') sont disposés les uns en face des autres en étant décalés de 90° et sont reliés, côté frontal, à des aimants permanents (39, 40) conçus comme des aimants toriques et polarisés axialement.

6. Moteur linéaire électromagnétique selon l'une des revendications 1 à 5, caractérisé en ce que le flux magnétique généré par la bobine (12) et celui qui est généré par les aimants permanents (7, 7' ; 38, 38' ; 39, 40) s'écoulent parallèlement, et en ce que les inductions magnétiques qui agissent dans les entrefers (8, 9, 10, 11) s'additionnent.

7. Moteur linéaire électromagnétique selon l'une des revendications 1 à 6, caractérisé en ce que le diamètre extérieur de l'arbre d'induit (1) présente un jeu radial (R) par rapport au diamètre intérieur du corps de la bobine (12 ou 43).

8. Moteur linéaire électromagnétique selon l'une des revendications 1 à 7, caractérisé en ce que l'induit (4) comporte sur au moins un côté un point de couplage au niveau duquel la course ou la puissance du moteur peut être prélevée.

9. Moteur électromagnétique selon les revendications 1 à 8, caractérisé en ce que des jauges extensométriques (59) sont posées sur les ressorts en couronnes (23, 23') du palier à ressorts (22).
